# EUROPÄISCHE PATENTSCHRIFT

(11) **EP 2 473 802 B1**
(45) Veröffentlichungstag und Bekanntmachung des Hinweises auf die Patenterteilung: **16.12.2015**
(21) Anmeldenummer: 10745619.6
(22) Anmeldetag: 23.08.2010
(51) Int. Cl.: F25D 23/02

(54) **KÄLTEGERÄT UND VERFAHREN ZUM HERSTELLEN EINES TÜRBLATTS EINES KÄLTEGERÄTES**
REFRIGERATOR AND METHOD FOR PRODUCING A DOOR LEAF OF A REFRIGERATOR
APPAREIL DE FROID ET PROCÉDÉ DE PRODUCTION D'UN VANTAIL DE PORTE D'UN APPAREIL DE FROID

(30) Priorität: 02.09.2009 DE 102009029128
(43) Veröffentlichungstag der Anmeldung: 11.07.2012
(73) Patentinhaber: BSH Hausgeräte GmbH, 81739 München (DE)
(72) Erfinder: SACHON, Robert, 80469 München (DE); STAUD, Ralph, 81667 München (DE); TISCHER, Thomas, 85540 Haar (DE)
(86) Internationale Anmeldenummer: PCT/EP2010/062230
(87) Internationale Veröffentlichungsnummer: WO 2011/026751

(56) Entgegenhaltungen:
- WO-A1-2009/043601
- WO-A1-2009/080494
- WO-A2-2010/060715

## Beschreibung

Die Erfindung betrifft ein Kältegerät, insbesondere ein Haushaltskältegerät, sowie ein Verfahren zum Herstellen eines Türblatts eines Kältegerätes.

Die DE 20 2007 007 344 U1 offenbart ein Kühlgerät mit einem Korpus, einer relativ zum Korpus bewegbaren Tür, die eine Glasscheibe aufweist, und mit einer Heizeinrichtung zum Heizen der Glasscheibe.

Die WO 96/26336 offenbart ein Verfahren zum Herstellen einer Glasverbundplatte, bei dem ein dünnes Metallblech zusammen mit einer folienartigen Klebstoffschicht durch Aufwalzen und unter Anwendung von Temperatur auf eine Seite einer Glasscheibe zum Erreichen eines Vorverbundes gebracht wird. Auf vorgesehenen Stellen des dünnen Metallblechs des noch erwärmten Vorverbundes werden eine weitere Klebeschicht und ein mit einer ausreichend großen Auflagefläche versehenes Befestigungsmittel aufgelegt. Der gesamte Verbund wird anschließend einem temperatur- und druckbeaufschlagten Autoklavenprozess unterworfen.

Die WO 2009/080494 A1 beschreibt eine Gerätetür für ein Haushaltskältegerät, bei der eine Glasplatte an einem Rahmen der Gerätetür befestigt ist. Im Inneren sind zur Erhöhung der Stabilität der Gerätetür Verstärkungselemente vorgesehen, die über Klebebänder an der Glasplatte befestigt sind. Dieses Dokument offenbart ein Kältegerät gemäß dem Oberbegriff des Anspruchs 1.

In WO 2009/043601 A1 ist ein Kältegerät mit einer Gerätetür beschrieben, die aus einem Innenwandteil, einem Rahmenteil und einer auf dem Rahmenteil aufgeklebten Glasplatte aufgebaut ist.

Aufgabe der vorliegenden Erfindung ist es, ein Kältegerät mit einem verbesserten Türblatt anzugeben.

Unter Kältegerät wird insbesondere ein Haushaltskältegerät verstanden, das heißt ein Kältegerät das zur Haushaltsführung eingesetzt wird, wie beispielsweise ein Kühlschrank, ein Gefrierschank oder eine Kühlgefrierkombination. Als Türblatt wird der bewegliche Teil einer Tür bezeichnet. Das Türblatt kann aus mehreren Teilen zusammengesetzt sein. Im Folgenden wird derjenige Teil des Türblatts, der zum Inneren des Kältegeräts gerichtet ist als Innentür und derjenige Teil des Türblatts, der vom Inneren des Kältegeräts weg gerichtet ist als Außentür bezeichnet.

Die Aufgabe der Erfindung wird gelöst durch ein Kältegerät mit den Merkmalen des Anspruchs 1 einem kühlbaren Innenraum und ein zum Öffnen und Schließen des Innenraums vorgesehenes, an dem Korpus angelenktes wärmeisoliertes Türblatt, das eine Innentür und eine Außentür aufweist, die einen mit einem Isoliermaterial gefüllten Hohlraum begrenzen, wobei die Außentür als ein Verbund aus einem der Innentür zugewandten Träger insbesondere aus Metall, einer Glasplatte und einer zwischen dem Träger und der Glasplatte angeordneten Klebeschicht, mittels der der Träger und die Glasplatte. Das erfindungsgemäße Kältegerät ist insbesondere ein Haushaltskältegerät, wie beispielsweise ein Haushaltskühlgerät, ein Haushaltsgefriergerät oder eine Gefrier-Kühlkombination.

Ein weiterer Aspekt der Erfindung betrifft ein Verfahren zum Herstellen eines Türblattes gemäß Anspruch 10. Zum Bereitstellen der Außentür werden vorzugsweise folgende Verfahrensschritte durchgeführt:
- Bereitstellen einer Glasplatte,
- Bereitstellen einer Klebefolie,
- Anordnen der Klebefolie zwischen einem Träger insbesondere aus Metall und der Glasplatte, und
- Herstellen eines Verbundes aus der Glasplatte, der Klebeschicht und dem Träger durch Verpressen des Verbundes, um die Glasplatte und den Träger mittels der Klebefolie miteinander zu verbinden.

Die bereitgestellte Glasplatte wurde insbesondere gereinigt. Die Klebefolie wurde insbesondere im Reinraum zugeschnitten. Die Klebefolie wird vorzugsweise im Reinraum zwischen dem Träger und der Glasplatte angeordnet. Der für das Verpressen vorgesehen Druck beträgt beispielsweise 12 bis 15 bar, vorzugsweise 13,5 bar.

Der Verbund kann insbesondere unter Hitze verpresst werden. Eine geeignete Temperatur beträgt z.B. um die 135°C. Das Verpressen kann insbesondere in einem Autoklaven für insbesondere vier bis fünf Stunden und insbesondere über einer Anlaufkurve erfolgen.

Nachdem der Verbund, d.h. die Außentür abgekühlt ist, kann insbesondere die Glasplatte nochmals gereinigt und gegebenenfalls gereinigt werden.

Insbesondere kann der Verbund randseitig verschliffen werden und/oder gegebenenfalls in eine Form eingelegt werden, um ein Anschäumen mit dem Isolierschaum zu ermöglichen.

Somit ergibt sich eine Außentür bzw. ein Türblatt eines Kältegerätes, dass mittels Massenproduktion herstellbar ist, wodurch deren bzw. dessen Herstellung relativ kostengünstig erfolgen kann.

Erfindungemäß umfasst demnach das Türblatt des erfindungsgemäßen Kältegerätes die Außentür, die auch als Außenhaut bezeichnet wird und die als der Verbund aus dem Träger und der Glasplatte, die miteinander verklebt sind, ausgeführt ist. Aufgrund der Glasplatte, die die nach Außen gerichtete Fläche des Türblatts bildet, ergibt sich ein relativ reinigungsfreundliches Türblatt eines Kältegerätes. Aufgrund des Trägers, der durch die Glasplatte sichtbar ist, ergeben sich Vorraussetzungen für eine relativ hochwertige Optik des Türblattes und somit des erfindungsgemäßen Kältegerätes. Insbesondere im Falle eines Trägers aus Metall ergeben sich Vorraussetzungen für ein relativ stabiles Türblatt.

Zwischen dem Träger und dem Isoliermaterial kann eine insbesondere aus Kunststoff gebildete Schicht angeordnet sein, auf der die Außentür mit dem Träger befestigt ist. Der Träger kann z.B. punktuell mit dieser Kunststoffschicht verbunden sein oder flächig.

Nach einer bevorzugten Ausführungsform des erfindungsgemäßen Kältegerätes liegt jedoch das Isoliermaterial flächig direkt an dem Träger an. Insbesondere haftet das Isoliermaterial am Träger bzw. an der der Innentür zugewandten Seite des Trägers. Diese Variante des Türblatts lässt sich relativ kostengünstig herstellen, insbesondere mittels des erfindungsgemäßen Verfahrens zum Herstellen des Türblatts.

Als Klebeschicht wird bevorzugt eine Klebefolie verwendet. Die flächenhafte Ausdehnung der Klebefolie entspricht vorzugsweise der flächenhaften Ausdehnungen der Glasplatte und des Trägers. Mittels der Klebefolie lässt sich dieses Türblatt besonders einfach und demnach kostengünstig herstellen.

Damit die der Glasplatte zugewandte Seite des Trägers möglichst gut durch die Glasplatte sichtbar ist, ist die Klebeschicht vorzugsweise transparent. Die Klebeschicht, gegebenenfalls die Klebefolie ist beispielsweise als eine Schmelzklebeschicht bzw. als eine Selbstklebefolie ausgebildet. Dadurch lässt sich der Verbund aus Glasplatte und dem Träger relativ einfach und demnach kostengünstig herstellen. Die Klebeschicht bzw. die Klebefolie umfasst bzw. besteht gegebenenfalls aus Polyvinylbutyral (PVB).

Die flächenhaften Ausdehnungen des Trägers und der Glasplatte können insbesondere gleich groß sein.

Um beispielsweise eine gefällige Optik des Türblatts zu erhalten, kann die der Glasplatte zugewandte Seite des Trägers strukturiert sein. Diese Seite kann z.B. mit einer Oberflächenrauhigkeit versehen sein. Dies kann auch die Haftung der Klebefolie bzw. der Klebeschicht an dem Träger erhöhen. Die relevante Seite des Trägers kann auch Sand gestrahlt oder gebürstet, insbesondere horizontal gebürstet sein.

Der Träger ist vorzugsweise ein Metallträger beispielsweise aus Aluminium, Kupfer, Messing oder insbesondere Edelstahl (INOX Blech). Andere Materialien, wie z.B. Holz oder Stein, sind jedoch auch denkbar.

Die Glasplatte ist z.B. aus einem Sicherheitsglas oder einem Standardfloatglas hergestellt. Wird für die Glasplatte Sicherheitsglas (ESG) verwendet, so kann diese thermisch vorbehandelt sein. Sicherheitsglas ist in der Regel stabiler und teuerer als Standardfloatglas und bei einem Bruch ergeben sich relativ kleine Glasstückchen. Diese bleiben jedoch an der gegebenenfalls als Klebefolie ausgebildeten Klebeschicht haften. Bei Verwendung von Floatglas für die Glasplatte ergeben sich, ähnlich wie bei einer Autoscheibe aus Verbundglas, zwar relativ große Splitter. Diese sind jedoch mit der gegebenenfalls als Klebefolie ausgebildeten Klebeschicht verbunden.

Das Türblatt weist einen Rahmen auf, an dem die Außentür und die Innentür befestigt sind, um den mit dem Isoliermaterial gefüllten Hohlraum zu begrenzen. Ein solches Türblatt lässt sich besonders günstig herstellen, insbesondere mittels des entsprechenden erfindungsgemäßen Verfahrens. Der Rahmen weist zwei vertikal verlaufende Holme und zwei horizontal verlaufende Riegel auf. Die Holme sind z.B. aus Metall, z.B. aus gebördeltem Metall, oder sind Aluminiumprofile. Die Riegel, die auch als Endkappen bezeichnet werden, sind z.B. aus Kunststoff. Der Rahmen ist insbesondere am Träger und insbesondere an der der Innentür zugewandten Seite des Trägers befestigt, insbesondere mit diesem verklebt.

Das Türblatt ist am Korpus angeschlagen, vorzugsweise mittels wenigstens eines Scharniers an dem Korpus angelenkt. Um das Türblatt relativ einfach herstellen zu können, ist vorzugsweise ein Teilscharnier des Scharniers an dem Rahmen angeordnet. Dieses Teilscharnier ist insbesondere an dem Riegel befestigt, vorzugsweise in diesem integriert. Vorzugsweise ist das Türblatt mit zwei Scharnieren am Korpus angelenkt. Insbesondere ist jeweils eines der relevanten Teilscharniere am oberen bzw. unteren Riegel angeordnet bzw. in diesem integriert. Gegebenenfalls wird bei der Herstellung des Türblatts ein Anschäumen mit dem oberem und/oder unterem Abschlußstück für ein Türlager realisiert.

Ein Ausführungsbeispiel der Erfindung ist exemplarisch in den beigefügten schematischen Zeichnungen dargestellt. Es zeigen:
- Fig. 1: ein Kältegerät mit einem Korpus und einem an dem Korpus angeschlagenen Türblatt,
- Fig. 2: das Türblatt in einer perspektivischen Darstellung,
- Fig. 3: eine Explosionszeichnung des Türblatts,
- Fig. 4: einen Teil des Türblatts in geschnittener Darstellung und
- Fig. 5: einen Teil des Türblatts in einer Draufsicht.

Die Fig. 1 zeigt ein Haushaltskältegerät 1 als Beispiels eines Kältegerätes in einer perspektivischen Darstellung.

Das Haushaltskältegerät 1 weist einen Korpus 2 auf, der einen kühlbaren Innenraum begrenzt. Der Innenraum weist im Falle des vorliegenden Ausführungsbeispiels ein Gefrierabteil und einen oberhalb dem Gefrierabteil angeordneten Kühlraum auf, die mittels einer nicht näher dargestellten, dem Fachmann im Prinzip bekannten Kältevorrichtung gekühlt werden können. Die Kältevorrichtung ist beispielsweise als ein oder mehrere Kältekreisläufe ausgebildet und umfasst z.B. wenigstens einen Verdampfer und wenigstens einen Verdichter.

Im Gefrierabteil und/oder im Kühlraum können Fachböden und/oder Schubladen angeordnet sein, die zur Aufnahme von Gefrier- bzw. Kühlgut vorgesehen sind.

Im Falle des vorliegenden Ausführungsbeispiels weist das Haushaltkältegerät 1 am Korpus 2 angeschlagene Türblätter 3, 4 auf, von den das Türblatt 3 vorgesehen ist, den Kühlraum zu verschließen und das Türblatt 4 vorgesehen ist, das Gefrierabteil zu verschließen. Das Türblatt 3 ist in der Fig. 2 in einer perspektivischen Darstellung näher gezeigt und in der Fig. 3 als Explosionszeichnung dargestellt. Die Fig. 4 zeigt einen Teil des Türblatts 3 in einer geschnittenen Darstellung und die Fig. 5 zeigt einen Teil des Türblatts 3 in einer Draufsicht. Das Türblatt 4 kann prinzipiell ähnlich dem Türblatt 3 aufgebaut sein.

Das Türblatt 3 weist im Falle des vorliegenden Ausführungsbeispiels eine Innentür 5, die auch als Innenhaut bezeichnet wird, und eine Außentür 6, die auch als Außenhaut bezeichnet wird, auf. Die Innentür 5 ist z.B. aus Kunststoff gefertigt. An der in Richtung Innenraum bzw. Kühlraum gerichteten Seite der Innentür 5 kann wenigstens ein Türabsteller befestigt sein, der vorgesehen ist, Kühlgut aufzunehmen.

Im Falle des vorliegenden Ausführungsbeispiels ist die Außentür 6 als ein Verbund aus einem Metallträger 7 und einer Glasplatte 8 ausgebildet, die mittels einer Klebeschicht, insbesondere einer Klebefolie 9 miteinander verbunden sind. Der Metallträger 7 ist der Innentür 5 zugewandt, so dass die Außenfläche des Türblatts 3 bzw. dessen Außentür 6 durch die Glasplatte 8 gebildet wird. Die Klebefolie 9 umfasst vorzugsweise Polyvinylbutyral. Die Klebefolie 9 ist insbesondere transparent und derart dünn, dass sie wenn, dann nur kaum sichtbar ist.

Im Falle des vorliegenden Ausführungsbeispiels handelt es sich bei dem Metallträger 7 um ein flächenhaft ausgeführtes Metallblech z.B. aus Kupfer, Messing oder Aluminium, insbesondere aus Edelstahl. Die der Glasplatte 8 zugewandte Seite des Metallträgers 7 kann strukturiert sein. Diese Strukturierung kann beispielsweise die Form einer Oberflächenrauhigkeit aufweisen. Die Strukturierung kann z.B. mittels Sandstrahlung oder Bürstens erreicht werden. Im Falle der gebürsteten Oberfläche ist die der Glasplatte 8 zugewandte Seite des Metallträgers 7 insbesondere horizontal gebürstet. Anstelle eines Metallträgers 7 kann auch ein Träger z.B. aus Stein oder Holz verwendet werden.

Die Glasplatte 8 ist insbesondere aus einem Sicherheitsglas gefertigt, das z.B. thermisch vorbehandelt wurde. Die Glasplatte 8 kann aber auch aus einem Standardfloatglas hergestellt sein. Im Falle des vorliegenden Ausführungsbeispiels sind die flächenhaften Ausdehnungen der Glasplatte 8 und des Metallträgers 7 im Wesentlichen gleich.

Die Außentür 3 wurde im Falle des vorliegenden Ausführungsabeispils folgendermaßen hergestellt:
Zunächst wird die Glasplatte 8 zugeschnitten, deren Kanten bearbeitet und insbesondere in einem Reinraum gereinigt. Anschließend, gleichzeitig oder zuvor wird die Klebefolie 9 insbesondere im Reinraum zugeschnitten, insbesondere derart zugeschnitten, dass ihre flächenhafte Ausdehnung der flächenhaften Ausdehnung der Glasplatte 8 entspricht. Danach wird die zugeschnittene Klebefolie 9 zwischen der Glasplatte 8 und dem Metallträger 7 insbesondere im Reinraum angeordnet. Dieser Verbund wird danach verpresst. Der für das Verpressen vorgesehene Druck liegt z.B. zwischen 12 bis 15 bar, vorzugsweise um 13,5 bar. Der Verbund aus Metallträger 7, Klebefolie 9 und Glasplatte 8 wird vorzugsweise bei Hitze, insbesondere bei einer Temperatur von ca. 135°C verpresst. Die Dauer des Verpressens beträgt beispielsweise etwa 4 bis 5 Stunden. Das Verpressen wird vorzugsweise in einem Autoklaven über einer geeigneten Anlaufkurve durchgeführt.

Nach dem Abkühlen insbesondere der Glasplatte 8 wird diese gegebenenfalls gereinigt und/oder randseitig verschliffen.

Im Falle des vorliegenden Ausführungsbeispiels weist das Türblatt 3 einen Rahmen 11 auf, der an der Innentür 5 und der Außentür 6 befestigt ist. Die Innentür 5, der Rahmen 11 und die Außentür 3 begrenzen einen Hohlraum 12, der mit einem Isoliermaterial 13, insbesondere einem Isolierschaum, gefüllt ist. Das Isoliermaterial 13, insbesondere der Isolierschaum, liegt flächig an der der Innentür 5 zugewandten Seite des Metallträgers 7 an bzw. haftet an dieser Seite.

Der Rahmen 11 weist erfindungsgemäß zwei vertikal verlaufende Holme 14 auf. Die Holme 14 sind z.B. aus Metall gefertigt. Die Holme 14 können beispielsweise Aluminiumgriffprofile sein oder aus gebördeltem Metall hergestellt sein.

Der Rahmen 11 weist erfindungsgemäß eine horizontal verlaufende obere Endkappe 15 und eine horizontal verlaufende untere Endkappe 16 auf. Die beiden Endkappen 15, 16, die auch als Riegel bezeichnet werden, sind z.B. aus Kunststoff und verbinden die beiden Holme 14.

Im Falle des vorliegenden Ausführungsbeispiels weist die Innentür 5 eine Nut 18 auf, die rahmenförmig verläuft und vorgesehen ist, eine Dichtung aufzunehmen, mit der das Türblatt 3 im geschlossenen Zustand am Korpus 2 anliegt.

Im Falle des vorliegenden Ausführungsbeispiels ist das Türblatt 3 mittels zweier Scharniere 17 am Korpus 2 angeschlagen. Die Scharniere 17 umfassen jeweils ein am Korpus 2 z.B. mittels Schrauben 17c befestigtes erstes Teilscharnier 17a und ein am Türblatt 3 befestigtes zweites Teilscharnier 17b. Die zweiten Teilscharniere 17b sind im vorliegenden Ausführungsbeispiels an den beiden Endkappen 15, 16 angeordnet bzw. in diese integriert.

Im Falle des vorliegenden Ausführungsbeispiels wurde das Türblatt 3 folgendermaßen hergestellt:
Zunächst wird die Außentür 6 bereitgestellt. Die Holme 14 und die Endkappen 15, 16 werden zum Rahmen 11 zusammengefügt und der Rahmen 11 wird auf der der Glasplatte 8 abgewandten Seite des Metallträgers 7 befestigt. Dies wird im Falle des vorliegenden Ausführungsbeispiels mittels eines rahmenförmig auf der relevanten Seite des Metallträgers 7 aufgebrachten Klebebands 19 erreicht, so dass der Rahmen 11 und die Außentür 6 miteinander verklebt sind.

Anschließend wird der durch den Rahmen 11 und der Außentür 6 begrenzte Hohlraum 12 mit dem als Isolierschaum ausgebildeten Isoliermaterial 13 gefüllt. Bevor der Isolierschaum gehärtet ist, wird die Innentür 5 mit dem Rahmen 11 mittels eines weiteren Klebebandes 20 verklebt, allgemein also die Innentür 5 an dem Rahme 11 befestigt. Der Isolierschaum ist noch nicht gehärtet, expandiert und haftet danach an dem Rahmen 11, an der der Innentür 5 zugewandten Seite des Metallträgers 7 und an der dem Metallträger 7 zugewandten Seite der Innentür 5.

Das fertige Türblatt 3 kann anschließend an den Korpus 2 des Haushaltskältegerätes 1 eingehängt werden.

## Patentansprüche

1. Kältegerät, insbesondere Haushaltskältegerät, aufweisend einen Korpus (2) mit einem kühlbaren Innenraum und ein zum Öffnen und Schließen des Innenraums vorgesehenes, an dem Korpus (2) angelenktes wärmeisoliertes Türblatt (3), das eine Innentür (5) und eine Außentür (6) aufweist, die gemeinsam mit zwei vertikal verlaufenden Holmen (14) und einer oberen und einer unteren horizontal verlaufenden, die beiden Holme verbindenden Endkappen (15, 16) einen mit einem Isoliermaterial (13) gefüllten Hohlraum (12) begrenzen, **dadurch gekennzeichnet, dass** die Außentür (6) als ein plattenförmiger Verbund aus einem der Innentür (5) zugewandten plattenförmigen Träger (7), insbesondere aus Metall, einer Glasplatte (8) und einer zwischen dem plattenförmigen Träger (7) und der Glasplatte (8) angeordneten plattenförmigen Klebeschicht (9), mittels der der plattenförmige Träger (7) und die Glasplatte (8) verbunden sind, ausgebildet ist.

2. Kältegerät nach Anspruch 1, **dadurch gekennzeichnet, dass** zwischen dem plattenförmigen Träger (7) und dem Isoliermaterial (13) eine insbesondere aus Kunststoff gebildete Schicht angeordnet ist, auf der die Außentür (6) mit dem plattenförmigen Träger (7) befestigt ist.

3. Kältegerät nach Anspruch 1, **dadurch gekennzeichnet, dass** das Isoliermaterial (13) flächig direkt an dem plattenförmigen Träger (7) anliegt, insbesondere haftet.

4. Kältegerät nach einem der Ansprüche 1 bis 3, **dadurch gekennzeichnet, dass** die plattenförmige Klebeschicht als eine Klebefolie (9), die insbesondere transparent ist, ausgebildet ist und/oder die plattenförmige Klebeschicht (9) eine Schmelzklebeschicht insbesondere aus Polyvinylbutyral ist.

5. Kältegerät nach einem der Ansprüche 1 bis 4, **dadurch gekennzeichnet, dass** die flächenhaften Ausdehnungen des plattenförmigen Trägers (7) und der Glasplatte (8) gleich groß sind.

6. Kältegerät nach einem der Ansprüche 1 bis 5, **dadurch gekennzeichnet, dass** die der Glasplatte (8) zugewandte Seite (10) des plattenförmigen Trägers (7) strukturiert ist, insbesondere mit einer Oberflächenrauhigkeit versehen ist, oder Sand gestrahlt oder gebürstet, insbesondere horizontal gebürstet ist.

7. Kältegerät nach einem der Ansprüche 1 bis 6, **dadurch gekennzeichnet, dass** der plattenförmige Träger (7) aus Aluminium, Kupfer, Messing oder Edelstahl gefertigt ist und/oder die Glasplatte (8) aus einem Sicherheitsglas oder einem Standardfloatglas hergestellt ist.

8. Kältegerät nach einem der Ansprüche 1 bis 7, **dadurch gekennzeichnet, dass** das Türblatt (3) einen Rahmen (11) aufweist, der insbesondere aus Kunststoff oder Metall gefertigt ist und/oder insbesondere zwei vertikal verlaufende Holme (14) und zwei horizontal verlaufende Riegel (15, 16) aufweist, wobei der Rahmen (11) an der Außentür (6), insbesondere an deren plattenförmigem Träger (7), und an der Innentür (5) befestigt ist und zusammen mit der Innen- und der Außentür (5, 6) den Hohlraum (12) begrenzt.

9. Kältegerät nach Anspruch 9, **dadurch gekennzeichnet, dass** das Türblatt (3) mittels wenigstens einem Scharnier (17) an dem Korpus (2) angelenkt ist und ein Teilscharnier (17b) des Scharniers (17) an dem Rahmen (11), insbesondere an dem Riegel (15, 16) befestigt, insbesondere in diesem integriert ist.

10. Verfahren zum Herstellen eines Türblatts (3) eines Kältegerätes (1) insbesondere gemäß einem der Ansprüche 1 bis 9, wobei das Türblatt (3) eine Innentür (5) und eine Außentür (6) aufweist, die einen mit einem Isoliermaterial (13) gefüllten Hohlraum (12) begrenzen, aufweisend folgende Verfahrensschritte.
- Bereitstellen einer Außentür (6), die als ein plattenförmiger Verbund aus einem plattenförmigen Träger (7) insbesondere aus Metall, einer Glasplatte (8) und einer zwischen dem plattenförmigen Träger (7) und der Glasplatte (8) angeordneten plattenförmigen Klebeschicht (9), mittels der der plattenförmige Träger (7) und die Glasplatte (8) verbunden sind, ausgebildet ist,
- Befestigen eines insbesondere aus Kunststoff und/oder Metall ausgebildeten Rahmens (11) mit zwei vertikal verlaufenden Holmen (14) und einer unteren und einer oberen horizontal verlaufenden, die beiden Holme verbindenden Endkappen (15, 16) an dem plattenförmigen Träger (7), insbesondere mittels Klebens, so dass der plattenförmige Träger (7) und der Rahmen (11) den Hohlraum (12) begrenzen,
- Füllen des Hohlraums (12) mit dem Isoliermaterial (13), das insbesondere als ein Isolierschaum ausgebildet ist und am plattenförmigen Träger (7) haftet, und
- Befestigen der Innentür (5) an dem Rahmen (11).

11. Verfahren nach Anspruch 10, wobei zum Bereitstellen der Außentür (6) die folgenden Schritte durchgeführt werden:
- Bereitstellen einer Glasplatte (8), die insbesondere gereinigt wurde, insbesondere in einem Reinraum,
- Bereitstellen einer plattenförmigen Klebefolie (9), die insbesondere im Reinraum zugeschnitten wurde,
- Anordnen der plattenförmigen Klebefolie (9) zwischen einem plattenförmigen Träger (7) insbesondere aus Metall, und der Glasplatte (8), insbesondere im Reinraum, und
- Herstellen eines plattenförmigen Verbundes aus der Glasplatte (8), der plattenförmigen Klebeschicht (9) und dem plattenförmigen Träger (7) durch Verpressen des Verbundes, um die Glasplatte (8) und den plattenförmigen Träger (7) mittels der Klebefolie (9) miteinander zu verbinden, insbesondere mit einem Druck von 12 bis 15 bar, insbesondere 13,5 bar.

12. Verfahren nach Anspruch 11, **gekennzeichnet durch** Verpressen des plattenförmigen Verbundes unter Hitze bei insbesondere 135°C und/oder insbesondere in einem Autoklaven für insbesondere vier bis fünf Stunden und insbesondere über einer Anlaufkurve.

13. Verfahren nach Anspruch 11 oder 12, **dadurch gekennzeichnet, dass** die plattenförmige Klebeschicht (9) Polyvinylbutyral umfasst, die flächenhafte Ausdehnungen des plattenförmigen Trägers (7) und der Glasplatte (8) gleich sind, die der Glasplatte (8) zugewandte Seite (10) des plattenförmigen Trägers (7) strukturiert ist, insbesondere mit einer Oberflächenrauhigkeit versehen ist, oder Sand gestrahlt oder gebürstet, insbesondere horizontal gebürstet ist, der plattenförmige Träger (7) aus Aluminium, Messing, Kupfer oder Edelstahl gefertigt ist, und/oder die Glasplatte (8) aus einem Sicherheitsglas oder einem Standardfloatglas hergestellt ist.

14. Verfahren nach einem der Ansprüche 10 bis 13, **dadurch gekennzeichnet, dass** das Türblatt (3) mittels wenigstens einem Scharniers (17) an dem Korpus (2) angelenkt ist und ein Teilscharnier (17b) des Scharniers (17) an dem Rahmen (11), insbesondere an dem Riegel (15, 16) befestigt insbesondere in diesem integriert ist.

## Claims

1. Refrigeration device, in particular domestic refrigeration device having a basic structure (2) with a coolable inner chamber and a heat-insulated door leaf (3) which is provided for opening and closing the inner chamber, is articulated on the basic structure (2) and has an inner door (5) and an outer door (6), which together with two vertically-extending posts (14) and an upper and lower horizontally-extending end cap (15, 16) connecting the two posts delimit a cavity (12) filled with an insulating material (13), **characterised in that** the outer door (6) is configured as a panel-shaped composite structure made from a panel-shaped carrier (7), in particular, made of metal, which faces the inner door (5), a glass panel (8) and a panel-shaped adhesive bonding layer (9) arranged between the panel-shaped carrier (7) and the glass panel (8), and by means of which the panel-shaped carrier (7) and the glass panel (8) are connected.

2. Refrigeration device according to claim 1, **characterised in that** a layer made, in particular, of plastics on which the outer door (6) is fastened to the panel-shaped carrier (7) is arranged between the panel-shaped carrier (7) and the insulating material (13).

3. Refrigeration device according to claim 1, **characterised in that** the insulating material (13) lies flat against, and directly on the panel-shaped carrier (7), in particular, bonded thereto.

4. Refrigeration device according to one of the claims 1 to 3, **characterised in that** the panel-shaped adhesive bonding layer is configured as an adhesive film (9), which is in particular transparent and/or the panel-shaped adhesive bonding layer (9) is a hot-melt adhesive layer, particularly made of polyvinyl butyral.

5. Refrigeration device according to one of the claims 1 to 4, **characterised in that** the areal extent of the panel-shaped carrier (7) and the glass panel (8) are the same.

6. Refrigeration device according to one of the claims 1 to 5, **characterised in that** the side (10) of the panel-shaped carrier (7) facing the glass panel (8) is structured, in particular, provided with a surface roughness, or is sand-blasted or brushed, particularly brushed horizontally.

7. Refrigeration device according to one of the claims 1 to 6, **characterised in that** the panel-shaped carrier (7) is made of aluminium, copper, brass or stainless steel and/or the glass panel (8) is made from a safety glass or a standard float glass.

8. Refrigeration device according to one of the claims 1 to 7, **characterised in that** the door leaf (3) comprises a frame (11) which is made, in particular, of plastics or metal and/or, in particular, comprises two vertically-extending posts (14) and two horizontally-extending crossbars (15, 16), wherein the frame (11) is fastened to the outer door (6), in particular, to the panel-shaped carrier (7) thereof and is fastened to the inner door (5) and, together with the inner and outer doors (5, 6) delimits the cavity (12).

9. Refrigeration device according to claim 8, **characterised in that** the door leaf (3) is attached to the basic structure (2) by means of at least one hinge (17) and a partial hinge (17b) of the hinge (17) is fastened to the frame (11), in particular, to the crossbar (15, 16) in particular integrated therein.

10. Method for producing a door leaf (3) of a refrigeration device (1), in particular according to one of the claims 1 to 9, wherein the door leaf (3) has an inner door (5) and an outer door (6), which delimit a cavity (12) filled with an insulating material (13) having the following method steps:
- provision of an outer door (6), which is embodied as a panel-shaped composite structure made from a panel-shaped carrier (7), in particular, made of metal, a glass panel (8) and a panel-shaped adhesive bonding layer (9) arranged between the panel-shaped carrier (7) and the glass panel (8), and by means of which the panel-shaped carrier (7) and the glass panel (8) are connected,
- fastening a frame (11) embodied in particular from plastic and/or metal with two vertically-extending posts (14) and a horizontally-extending lower and upper end cap (15 16) connecting the two posts to the panel-shaped carrier (7), in particular by means of gluing, so that the panel-shaped carrier (7) and the frame (11) delimit the cavity (12),
- filling the cavity (12) with the insulation material (13), which is embodied in particular as an insulation foam and glues to the panel-shaped carrier (7), and
- fastening the inner door (5) to the frame (11).

11. Method according to claim 10, wherein the following steps are performed in order to provide the outer door (6):
- provision of a glass panel (8), which, in particular, has been cleaned, particularly in a clean-air room,
- provision of a panel-shaped adhesive film (9), which has been cut, in particular, in a clean-air room,
- arranging the panel-shaped adhesive film (9) between a panel-shaped carrier (7), in particular made of metal, and the glass panel (8), in particular, in a clean-air room, and
- producing a panel-shaped composite structure from the glass panel (8), the panel-shaped adhesive bonding layer (9) and the panel-shaped carrier (7) by compressing the composite structure, in order to connect the glass panel (8) and the panel-shaped carrier (7) to one another by means of the adhesive bonding film (9), in particular, using a pressure in the range of 12 bar to 15 bar, in particular 13.5 bar.

12. Method according to claim 11, **characterised by** compressing the panel-shaped composite structure with heating to, in particular, 135°C and/or, in particular, in an autoclave for, in particular, four to five hours and, in particular, using a run-up curve.

13. Method according to claim 11 or 12, **characterised in that** the panel-shaped adhesive bonding layer (9) comprises polyvinyl butyral, the areal extent of the panel-shaped carrier (7) and the glass panel (8) are the same, the side (10) of the panel-shaped carrier (7) facing the glass panel (8) is structured, in particular, provided with a surface roughness or sand-blasted or brushed, in particular, brushed horizontally, the panel-shaped carrier (7) is made, for example, of aluminium, copper, brass or stainless steel and/or the glass panel (8) is made from a safety glass or a standard float glass.

14. Method according to one of claims 10 to 13, **characterised in that** the door leaf (3) is articulated on the basic structure (2) by means of at least one hinge (17) and a partial hinge (17b) of the hinge (17) is fastened to the frame (11), in particular, fastened to the crossbar (15, 16) and, in particular, integrated therein.

## Revendications

1. Appareil frigorifique, notamment appareil frigorifique à usage domestique, présentant un corps (2) muni d'un espace intérieur réfrigérable et un vantail de porte calorifugé (3), ménagé pour l'ouverture et la fermeture de l'espace intérieur, articulé sur le corps (2), lequel vantail de porte présente une porte intérieure (5) et une porte extérieure (6) qui, en commun avec deux montants (14) s'étendant verticalement et un capuchon terminal supérieur et un capuchon terminal inférieur (15, 16) s'étendant horizontalement, reliant les deux montants, délimitent un espace creux (12) rempli d'une matière isolante (13), **caractérisé en ce que** la porte extérieure (6) est réalisée comme un élément composite en forme de plaque constitué d'un support (7) en forme de plaque tourné vers la porte intérieure (5), notamment en métal, d'une plaque de verre (8) et d'une couche collante (9) en forme de plaque disposée entre le support (7) en forme de plaque et la plaque de verre (8), au moyen de laquelle couche collante le support (7) en forme de plaque et la plaque de verre (8) sont reliés.

2. Appareil frigorifique selon la revendication 1, **caractérisé en ce qu'**entre le support (7) en forme de plaque et la matière isolante (13) est disposée une couche formée notamment à partir de matière plastique, sur laquelle la porte extérieure (6) est fixée au support (7) en forme de plaque.

3. Appareil frigorifique selon la revendication 1, **caractérisé en ce que** la matière isolante (13) est directement adjacente de manière plane au support (7) en forme de plaque, notamment **en ce qu'**elle y adhère.

4. Appareil frigorifique selon l'une quelconque des revendications 1 à 3, **caractérisé en ce que** la couche collante en forme de plaque est réalisée comme une feuille adhésive (9) qui est notamment transparente, et/ou **en ce que** la couche collante (9) en forme de plaque est une couche collante adhésive notamment en polyvinyle butyrate.

5. Appareil frigorifique selon l'une quelconque des revendications 1 à 4, **caractérisé en ce que** les étendues planes du support (7) en forme de plaque et de la plaque de verre (8) sont de même taille.

6. Appareil frigorifique selon l'une quelconque des revendications 1 à 5, **caractérisé en ce que** le côté (10), tourné vers la plaque de verre (8), du support (7) en forme de plaque est structuré, notamment **en ce qu'**il est muni d'une rugosité de surface, sablé ou brossé, notamment brossé horizontalement.

7. Appareil frigorifique selon l'une quelconque des revendications 1 à 6, **caractérisé en ce que** le support (7) en forme de plaque est fabriqué en aluminium, en cuivre, en laiton ou en acier inoxydable et/ou **en ce que** la plaque de verre (8) est fabriquée dans un verre de sécurité ou dans un verre flottant standard.

8. Appareil frigorifique selon l'une quelconque des revendications 1 à 7, **caractérisé en ce que** le vantail de porte (3) présente un cadre (11), qui est notamment fabriqué en matière plastique ou en métal, et/ou notamment deux montants (14) s'étendant verticalement et deux traverses (15, 16) s'étendant horizontalement, le cadre (11) étant fixé sur la porte extérieure (6), notamment sur le support (7) en forme de plaque de celle-ci, et sur la porte intérieure (5), et délimitant l'espace creux (12) avec la porte intérieure et la porte extérieure (5, 6).

9. Appareil frigorifique selon la revendication 9, **caractérisé en ce que** le vantail de porte (3) est articulé sur le corps (2) au moyen d'au moins une charnière (17) et **en ce qu'**une charnière partielle (17b) de la charnière (17) est fixée sur le cadre (11), notamment sur la traverse (15, 16), notamment **en ce qu'**il est intégré dans celle-ci.

10. Procédé de fabrication d'un vantail de porte (3) d'un appareil frigorifique (1) notamment selon l'une quelconque des revendications 1 à 9, le vantail de porte (3) présentant une porte intérieure (5) et une porte extérieure (6) qui délimitent un espace creux (12) rempli d'une matière isolante (13), présentant les étapes de procédé suivantes :
- fourniture d'une porte extérieure (6) qui est réalisée comme un élément composite en forme de plaque constitué d'un support (7) en forme de plaque, notamment en métal, d'une plaque de verre (8) et d'une couche adhésive (9) en forme de plaque disposée entre le support (7) en forme de plaque et la plaque de verre (8), au moyen de laquelle le support (7) en forme de plaque et la plaque de verre (8) sont reliés,
- fixation sur le support (7) en forme de plaque d'un cadre (11) réalisé notamment en matière plastique et/ou en métal, comprenant deux montants (14) s'étendant verticalement et un capuchon terminal supérieur et un capuchon terminal inférieur (15, 16) s'étendant horizontalement, notamment par collage, de sorte que le support (7) en forme de plaque et le cadre (11) délimitent l'espace creux (12),
- remplissage de l'espace creux (12) avec la matière isolante (13), qui est notamment réalisée comme une mousse isolante et adhère au support (7) en forme de plaque, et
- fixation de la porte intérieure (5) sur le cadre (11).

11. Procédé selon la revendication 10, les étapes suivantes étant réalisées pour la fourniture de la porte extérieure (6) :
- fourniture d'une plaque de verre (8) qui a été notamment nettoyée, notamment en salle blanche,
- fourniture d'une feuille adhésive (9) en forme de plaque, qui a été découpée notamment en salle blanche,
- disposition de la feuille adhésive (9) en forme de plaque entre un support (7) en forme de plaque, notamment en métal, et la plaque de verre (9), notamment en salle blanche,
- fabrication d'un élément composite constitué de la plaque de verre (8), de la couche collante (9) en forme de plaque et du support (7) en forme de plaque par pressage de l'élément composite afin de relier entre eux la plaque de verre (8) et le support (7) en forme de plaque au moyen de la feuille adhésive (9), notamment avec une pression de 12 à 15 bars, notamment de 13,5 bars.

12. Procédé selon la revendication 11, **caractérisé par** le pressage de l'élément composite en forme de plaque sous chaleur notamment à 135°C et/ou notamment dans un autoclave pendant notamment quatre à cinq heures et notamment par l'intermédiaire d'une courbe de démarrage.

13. Procédé selon la revendication 11 ou 12, **caractérisé en ce que** la couche collante (9) en forme de plaque comprend du polyvinyle butyrate, **en ce que** les étendues planes du support (7) en forme de plaque et de la plaque de verre (8) sont identiques, **en ce que** le côté (10), tourné vers la plaque de verre (8), du support (7) en forme de plaque est structuré, notamment **en ce qu'**il est muni d'une rugosité de surface, sablé ou brossé, notamment brossé horizontalement, **en ce que** le support (7) en forme de plaque est fabriqué en aluminium, en cuivre, en laiton ou en acier inoxydable et/ou **en ce que** la plaque de verre (8) est fabriquée dans un verre de sécurité ou dans un verre flottant standard.

14. Procédé selon l'une quelconque des revendications 10 à 13, **caractérisé en ce que** le vantail de porte (3) est articulé au corps (2) au moyen d'au moins une charnière (17) et **en ce qu'**une charnière partielle (17b) de la charnière (17) est fixée sur le cadre (11), notamment sur la traverse (15, 16), notamment **en ce qu'**elle est intégrée dans celle-ci.
